# EUROPÄISCHE PATENTSCHRIFT

(11) **EP 0 259 756 B1**
(45) Veröffentlichungstag und Bekanntmachung des Hinweises auf die Patenterteilung: **03.04.1991**
(21) Anmeldenummer: 87112727.0
(22) Anmeldetag: 01.09.1987
(51) Int. Cl.: B30B 11/04, C06B 21/00

(54) **Presse zum Verdichten von pulverförmigem Gut**
Press for compacting powdery material
Presse à comprimer de la matière pulvérulente

(30) Priorität: 11.09.1986 DE 3630869
(43) Veröffentlichungstag der Anmeldung: 16.03.1988
(73) Patentinhaber: Josef Meissner GmbH & Co., D-50968 Köln (DE)
(72) Erfinder: Korthäuer, Helmut Julius Arnold, D-5000 Köln 90 (DE); Cravatzo, Albert, D-5000 Köln 51 (DE)
(74) Vertreter: Eggert, Hans-Gunther, Dr.

(56) Entgegenhaltungen:
- BE-A- 897 692
- DE-B- 1 796 359
- DE-C- 895 249
- US-A- 2 094 798
- US-A- 2 367 103

## Beschreibung

Die Erfindung betrifft eine Presse zum Verdichten von pulverförmigem Gut, insbesondere zum Verpressen von pulverförmigen Sprengstoffen bei der Herstellung von Sprengkapseln für die Zündung von Sprengladungen.

Je nach Art der zu verdichtenden bzw. zu verpressenden pulverförmigen Stoffe ist es zur Erzeugung einer gleichmässigen und hohen Dichte erforderlich, die jeweiligen Stoffmengen, die Geschwindingkeit des Verdichtungsvorganges, die anzuwendenden Pressdrücke sowie die Haltezeiten bei maximalem Druck in der bestmöglichen Weise aufeinander abzustimmen.

Dies trifft in besonderem Maße für das Verpressen von Sprengstoffen in Sprengkapseln für die Zündung von Dynamiten oder anderen Sprengladungen zu. Bei solchen Sprengkapseln, die einen komplizierten Aufbau aufweisen, werden pulverförmige Sekundärsprengstoffe wie z.B. TNT, PETN, RDX und Tetryl sowie Primärsprengstoffe wie z.B. Bleiazid und Gemische von Bleiazid mit anderen Primärsprengstoffen wie z.B. Bleitricinat und anderen Zusätzen, nacheinander, gegebenenfalls in Teilmengen in die Kapseln eingefüllt und so verdichtet, daß die gewünschte und erforderliche gleichmässige Ladedichte sicher erreicht wird.

Bei der Herstellung von Sprengkapseln ist es bekannt, fünfzig bis einhundertfünfzig Kapseln bzw. Hülsen in einem als "Löffel" bezeichneten Halter anzuordnen, gleichzeitig mit den entsprechenden Sprengstoffen zu füllen und mit einer der Zahl der Kapseln bzw. Hülsen entsprechenden Zahl von Pressstempeln in einer Presse zu verpressen.

Diese Arbeitsweise hat zwar den Vorzug, daß in einem einzigen Durchgang durch die verschiedenen Stationen der Sprengkapselherstellung, nämlich Einfüllen und Verpressen von Sekundärsprengstoffen, Einfüllen eines Initialsatzes und gegebenenfalls eines Innenhütchens, anschließendes Verpressen, Ladehöhenkontrolle usw., im Verhältnis zur Einzelfertigung größere Stückzahlen erhalten werden.

Diese Fertigungsweise hat jedoch auch wesentliche Nachteile, beispielsweise die Gefahr von großen Schäden im Ereignisfall infolge der pro Durchgang anwesenden grossen Mengen an Sprengstoff. Ein weiteres Problem bei der gleichzeitigen Herstellung einer großen Anzahl von nebeneinander angeordneten Sprengkapseln ist die Dosierung einer stets gleichen Menge Sprengstoff in jeder dieser Kapseln, weshalb bei der anschließenden Verpressung des Sprengstoffs mit gleichem Druck für jede Kapsel mit einem Druckausgleicher gearbeitet werden muß. Als Folge kann eine erhebliche Unterschiedlichkeit der Ladehöhen und der Dichten von in einem gemeinsamen Löffel hergestellten Kapseln vorkommen, was bei der Weiterverarbeitung der Kapseln zu erheblichen Schwierigkeiten führen kann.

Aus Gründen der Sicherheit und der Schadensbegrenzung im Ereignisfall ist daher eine Einzelfertigung oder eine Fertigung von nur wenigen in unmittelbarer Nähe nebeneinander angeordneten Kapseln erwünscht, wobei diese Fertigungsweise möglichst auch noch automatisch erfolgen und der Einsatz von Bedienungspersonal auf Kontrollfunktionen beschränkt sein sollte.

Durch die US-A-695 075, die DE-A-1 796 359 und die BE-A-897 692 sind Einrichtungen bekanntgeworden, die es gestatten, Sprengkapseln in Einzelfertigung herzustellen. Bei diesen handelt es sich um Anlagen, bei denen einzelne Kapseln einer an einer sich drehenden Scheibe befestigten Halterung zugeführt werden. Durch Drehen dieser Scheibe wandern die Kapseln nacheinander zu verschiedenen Arbeits- und Prüfpositionen wie Sprengstoffeinfüllen, Pressen, Ladehöhenkontrolle usw. und werden schließlich vor Erreichen der Ausgangsposition aus der Halterung ausgestoßen. Das Befüllen der Kapseln mit Sprengstoff erfolgt dabei mittels Einrichtungen, die es ermöglichen, die gewünschten und erforderlichen Einzelmengen der Sprengstoffe zu dosieren und in die Hülsen einzufüllen.

Diese sogenannten Rundläuferanlagen sind sehr komplizierte und schwere Maschinen, bei denen die einzelnen Stationen verhältnismäßig eng beieinanderliegen, was einerseits den Zugang zu den einzelnen Stationen beeinträchtigt und andererseits trotz vorgesehener Schutzmaßnahmen im Ereignisfall zu einer erheblichen Beschädigung der Maschine führen kann.

Von Nachteil ist dabei auch, daß das Verpressen des Sprengstoffs durch Auflegen von Gewichten bzw. durch Übertragung der Gewichtskraft mittels einer geeigneten Hebelmechanik auf den bzw. die Preßstempel erfolgt, was bei jedem Pressvorgang das Hin- und Herbewegen verhältnismäßig großer Massen und damit den Aufwand von viel Energie bzw. eine komplizierte und damit auch störanfällige Mechanik erfordert, weshalb diese Maschinen durch den mit dem Pressen verbundenen großen Aufwand auch sehr schwer und teuer sind.

Aufgabe der Erfindung ist es daher, eine Presse zur Verfügung zu stellen, die in ihrem Aufbau leicht und raumsparend ist und die es gestattet, das Verdichten von pulverförmigen Stoffen zu Presskörpern mit und ohne Hülse, insbesondere von pulverförmigen Sprengstoffen bei der Herstellung von Sprengkapseln, in Einzel- oder Duplexfertigung in schneller Folge und gegebenenfalls automatisch fernüberwacht durchzuführen. Ebenso ist das Montieren von Teilen wie z.B. von Innenhütchen und anderen Einsätzen in Sprenkapseln möglich.

Bei einer Presse gemäß dem Oberbegriff des Anspruchs 1 wird diese Aufgabe erfindungsgemäß durch die im Kennzeichen des Anspruchs 1 angegebenen Merkmale gelöst.

Zweckmäßige weitere Ausgestaltungen der erfindungsgemäßen Presse sind in den Unteransprüchen beschrieben.

Durch die erfindungsgemäße Ausbildung der Presse ist eine leichte und raumsparende Ausführungsform erzielt, bei welcher der Kraftfluß beim Pressvorgang nicht über eine Tisch- oder Arbeitsplatte verläuft, sondern von den Führungssäulen und den diese miteinander verbindenden Traversen aufgenommen wird, so daß es möglich ist, die Tisch- oder Arbeitsplatte, auf der die Presse angeordnet wird, verhältnismäßig leicht und beispielsweise auch aus Holz herzustellen. Der Wegfall der bekannten sperrigen Gewichte hat den Vorteil, daß unter der Tisch-bzw. Arbeitsplatte genügend Raum für das Unterbringen von anderweitigen Einrichtungen zur Verfügung steht, was insbesondere bei Anordnung der Pressen in einer automatischen Fertigungseinrichtung für Sprengkapseln, beispielsweise einem sogenannten Rundläufer oder einer Anlage mit Verwendung eines Endlostransportbandes entsprechende der DE-A-3 126 495 oder aber auch einer Anlage mit Anordnung der einzelnen Arbeitspositionen in endlicher Hintereinanderanordnung, wichtig ist.

Darüberhinaus hat die erfindungsgemäße Presse den wesentlichen Vorteil, daß die jeweils anzuwendende Presskraft, die Haltezeit für die maximale Presskraft und die Geschwindigkeit für die Verdichtung sehr genau in der jeweils gewünschten und erforderlichen Größe eingestellt werden können, und daß ein Kraftausgleich beim gleichzeitigen Verpressen mit zwei oder mehreren Preßstempeln durch die hydraulische Betätigung von selbst gegeben ist.

Die Erfindung ist in der Zeichnung in einem Ausführungsbeispiel gezeigt und wird anhand dieses im folgenden erläutert.

Es zeigen
- Figur 1: in einer Ansicht und teilweise im Schnitt eine Presse mit zwei Preßstempeln,
- Figur 2: in einem Ausschnitt in etwas größerem Maßstab im Schnitt ein Ausführungsbeispiel für den Hydraulikzylinder der Figur 1 und
- Figur 3: in schematischer Darstellung in einer Draufsicht ein Anwendungsbeispiel für den Einsatz Pressen in einem Sprengkapsel-Ladeautomaten mit Endlostransportband.

Die erfindungsgemäße Presse der Figur 1 weist die beiden zueinander parallelen Führungssäulen 1 auf, die mittels der oberen und unteren Traverse 3 bzw. 13 starr miteinander verbunden sind. Auf den Führungsäulen 1 ist der als Joch ausgebildete Werkzeughalter 4 über die Kugelbüchsen 7 auf- und abwärts beweglich geführt. Mit dem Werkzeughalter 4 ist der doppeltwirkende Hydraulikzylinder 5 starr verbunden, der - wie insbesondere aus Figur 2 ersichtlich - an den nach unten herausragenden Enden 20 seiner Presskolben 19 die Preßstempel 6 trägt, die in der dargestellten Position ihre obere eingezogene Endlage einnehmen und an ihrem unteren Ende in dem Führungsstück 10 geführt sind.

An der Unterseite der oberen Traverse 3 ist der mit Hilfskraft beaufschlagte Zylinder 8, beispielsweise ein Pneumatikzylinder angeordnet, dessen Kolben an seinem unteren Ende als Druckstück 9 ausgebildet ist. Auf dem an der oberen Traverse 3 befestigten Bügel 21 ist ein Schaltnocken 17 angeordnet. Dieser arbeitet mit nicht gezeigten Schaltern zur Betätigung des Zylinders 8 und des Hydraulikzylinders 5 zusammen, die am Halter 16 angeordnet sind, der seinerseits an dem beweglichen Werkzeughalter 4 starr angeordnet ist, der an seiner Oberseite die Druckscheibe 15 aufweist, die mit dem Druckstück 9 des Pneumatikzylinders 8 korrespondiert.

In der gezeigten Ausgangsstellung lastet der auf- und abwärts bewegbare Werkzeughalter 4 mit sämtlichen an ihm befindlichen Teilen unter Zwischenschaltung der Dämpfung 18 auf den an den Führungssäulen 1 vorgesehenen Anschlägen 14.

Die gesamte Presse ist mittels der Traverse 13 und der Spannplatte 22 auf der Tisch- bzw. Arbeitsplatte 2 befestigt. Sowohl die Spannplatte 22 als auch die Arbeitsplatte 2 sind mit einer Aussparung 23 versehen, in welcher das Druckstück 12 angeordnet ist. Anstelle des Druckstückes 12 kann auch ein Hydraulikzylinder oder ein anderer mit Hilfskraft beaufschlagter Zylinder verwendet werden, der die Kapseln aus dem Transportsystem nach oben in eine Matrize hebt und zur Abstützung gegen die von den Stempeln 6 ausgehenden Druckkräfte dient.

Der Pressvorgang läuft wie folgt ab:

Die mit der vorgesehenen Menge pulverförmigen Gutes gefüllten und zu verpressenden nicht gezeigten Hülsen oder dergleichen werden hier im Doppelprisma 11 je zu zweit durch Festklemmen mittels eines ebenfalls nicht gezeigten Pneumatikzylinders in einer mit den Preßstempeln 6 genau korrespondierenden Position arretiert, wobei sie mit ihrem geschlossenen unteren Ende auf dem Druckstück 12 aufstehen. Anstelle des Doppelprismas 11 könnte selbstverständlich auch jede andere Form der Halterung angewendet werden, solange sie nur ihre Funktion zur Positionierung ordnungsgemäß erfüllt.

Der Zylinder 8 wird nun mit demjenigen Druck beaufschlagt, der der an den Preßstempeln 6 jeweils zulässigen maximalen Presskraft entspricht. Danach wird über die in Figur 2 gezeigte obere Zuleitung 24 auch auf den Hydraulikzylinder 5 Druck gegeben, so daß die Preßstempel 6 nach unten ausgefahren werden. Die Geschwindigkeit der Preßstempel kann dabei vorteilhaft so reguliert werden, daß sie zunächst verhältnismäßig groß ist und bei Annäherung der freien Preßstempelenden an die Oberfläche des zu verpressenden Gutes dann verringert wird, beispielsweise durch rechtzeitiges Umschalten auf ein nicht gezeigtes Ventil mit geringerer Durchlaßmenge von Hydrauliköl.

Nach Erreichen der Oberfläche des zu verpressenden Gutes baut sich an den Preßstempeln 6 eine Preßkraft auf, durch den die Hülsen auf das Druckstück 12 und dieses auf die Traverse 13 gepreßt werden. Bis zum Erreichen einer Preßkraft, der dem Eigengewicht des Werkzeughalters 4 samt der an ihm befestigten Teile entspricht, bleibt der Werkzeughalter 4 zusammen mit diesen Teilen in der gezeigten Ausgangslage auf den Anschlägen 14. Bei höher werdender Verdichtung und entsprechend das Eigengewicht übersteigender Preßkraft hebt der Werkzeughalter 4 samt der an ihm befestigten Teile von den Anschlägen 14 ab und bewegt sich auf den Führungsäulen 1 nach oben. Sobald der jochförmige Werkzeughalter 4 mit der an ihm angebrachten Druckscheibe 15 auf das Druckstück 9 des Zylinders 8 auftrifft, baut sich eine zunehmende Preßkraft auf, bis diese schließlich den am Zylinder 8 eingestellten maximal zulässigen Druck erreicht. Eine weitere Beaufschlagung des Hydraulikzylinders 5 hat keine Erhöhung der Preßkraft der Preßstempel 6 zur Folge, da ein weiteres Herausdrücken der Preßstempel aus dem Hydraulikzylinder vom Zylinder 8 durch entsprechendes Zurückweichen des Druckstückes 9 kompensiert wird, ohne daß sich dabei der Druck im Zylinder erhöht, da der Druck z.B. durch ein Reduzierventil konstant gehalten wird.

Der Preßdruck bleibt nun so lange in maximaler Höhe erhalten, bis über einen am Halter 16 angeordneten nicht gezeigten Schalter durch den Schaltnocken 17 der Hydraulikzylinder 5 umgeschaltet wird, so daß nunmehr Hydrauliköl über die untere Zuleitung 25 zugeführt und dadurch die Preßkolben 19 in ihre obere Ausgangslage zurückgeführt werden. In gleichem Maße werden dadurch auch die Preßstempel 6 in ihre Ausgangslage zurückgezogen und der Werkzeughalter 4 mit den an ihm befestigten Teilen setzt sich wieder auf den Anschlägen 14 auf, womit der Preßvorgang beendet ist.

Die Dauer des Pressens bei maximalem Pressdruck kann in einfacher Weise dadurch verkürzt oder verlängert werden, daß der Schaltnocken 17 verschieblich am Bügel 21 angeordnet und entsprechend nach unten oder oben verschoben wird.

In vorteilhafter Weise verläuft bei der erfindungsgemäßen Presse der Kraftfluß von den Preßstempeln 6 über die Hülsen zu den Führungsäulen 1 nicht durch die Tischplatte 2, sondern über das Druckstück 12 und die Traverse 13. Die Tisch- bzw. Arbeitsplatte 2 wird durch den Preßvorgang also nicht beeinflußt. Sie braucht im wesentlichen nur das Gewicht der Presse zu tragen und kann daher verhältnismäßig leicht ausgeführt und sogar aus Holz hergestellt sein.

Die erfindungsgemäße Presse kann sowohl für sich allein mit einem einzigen oder auch mehreren Preßstempeln zur Anwendung kommen. Ebenso kann sie aber auch in einer erforderlichen Stückzahl im Rahmen einer eine Mehrzahl von aufeinanderfolgenden Arbeitsschritten ausführenden Anlage, sei es in endlicher Anordnung hintereinander oder in endloser Anordnung wie beispielsweise bei den für die Sprengkapsel-Herstellung bekannten sog. Rundläufern oder so wie bei dem in Figur 3 schematisch dargestellten Sprengkapselladeautomaten, der beispielhaft den Einbau von drei Pressen zeigt, zur Anwendung kommen.

Bei diesem Automaten laufen alle erforderlichen Arbeitsgänge gleichzeitig taktweise ab, wobei die einzelnen Arbeitspositionen durch ein umlaufendes Fördersystem, hier als ein im Uhrzeigersinn umlaufender Zahnriemen 38 ausgebildet, miteinander verbunden sind. An der Einsetzposition 26 werden taktweise jeweils zwei Sprengkapselhülsen in das Fördersystem eingeführt und nacheinander der Vollzähligkeitskontrolle 27, der Kalibrierung 28, der ersten Sprengstoffdosierung 29, der ersten Sprengstoffpressung 30, der zweiten Sprengstoffdosierung 31, der zweiten Sprenstoffpressung 32, der Initial-Sprengstoffdosierung 33, dem Einsatz der Innenhütchen 34, der Initial-Sprengstoffpressung 35, der Höhentoleranzkontrolle und Ausschleusung fehlerhafter Kapseln 36 und schließlich der Ausschleusung der fertig geladenen einwandfreien Kapseln 37 zugeführt.

Es versteht sich, daß die einzelnen Arbeitspositionen so ausgestattet sind, daß fehlerhafte Abweichungen von den vorgegebenen Werten festgestellt und entsprechende Maßnahmen wie Ausschleusen aus dem Fördersystem oder erforderlichenfalls auch Stillsetzung des Automaten und Alarmauslösung selbsttätig veranlasst werden. Für die Ausbildung des Automaten kommt es dabei vorteilhaft zustatten, daß infolge der Erzeugung der Gegenkraft mittels z.B. pneumatischer Zylinder die Pressen kleingehalten werden können.

## Patentansprüche

1. Presse zum Verdichten von pulverförmigem Gut, insbesondere zum Verpressen von pulverförmigen Sprengstoffen bei der Herstellung von Sprengkapseln für die Zündung von Sprengladungen, mit an einer Führung auf- und abbewegbarem mit wenigstens einem Pressorgan versehenen Werkzeughalter, dadurch gekennzeichnet, daß die Führung als zwei zueinander parallel angeordnete, an ihren oberen und unteren Enden je mittels einer Traverse (3) bzw. (13) starr miteinander verbundenen Säulen (1) und der Werkzeughalter (4) als auf den Säulen verschieblich geführtes Joch mit an diesem befestigten, das Pressorgan, beispielsweise Pressstempel (6), betätigendem Hydraulikzylinder (5) ausgebildet ist, daß auf der unteren Traverse (13) ein Druckstück (12) als Widerlager für die Aufnahmebehälter für das zu verdichtende Gut vorgesehen ist und daß zur Begrenzung der Presskraft an der oberen Traverse (3) eine Kraftbegrenzungseinrichtung (8) angeordnet ist.

2. Presse nach Anspruch 1, dadurch gekennzeichnet, daß die Kraftbegrenzungseinrichtung als ein an der Traverse (3) starr befestigter mit Hilfskraft beaufschlagter Zylinder (8), beispielsweise ein Pneumatikzylinder, mit einstellbarem Reduzierventil ausgebildet ist.

3. Presse nach Anspruch 2, dadurch gekennzeichnet, daß der Zylinder (8) ein mit einem am Werkzeughalter (4) angeordneten Druckelement, beispielsweise einer Druckscheibe (15), zusammenarbeitendes Druckstück (9) aufweist, das bei Erreichen des am Pneumatikzylinder (8) eingestellten maximalen Pressdruckes ohne weitere Druckerhöhung durch das Druckelement des Werkzeughalters (4) axial verschiebbar angeordnet ist.

4. Presse nach einem der Ansprüche 1 bis 3, dadurch gekennzeichnet, daß für den Werkzeughalter (4) und/oder das Druckstück (9) eine Hubbegrenzungseinrichtung vorgesehen ist.

5. Presse nach Anspruch 4, dadurch gekennzeichnet, daß die Hubbegrenzungseinrichtung als ein am Werkzeughalter (4) befestigter Halter (16) mit einem Betätigungsschalter für den Hydraulikzylinder (5) sowie mit diesen zusammenarbeitenden an einer der Führungssäulen (1) befestigten Schaltnocken (17) ausgebildet ist.

6. Presse nach Anspruch 5, dadurch gekennzeichnet, daß der Schaltnocken (17) höhenverstellbar ausgebildet ist.

7. Presse nach einem der Ansprüche 1 bis 6, dadurch gekennzeichnet, daß die Vorschubgeschwindigkeit des Pressorgans veränderbar ist, beispielsweise mittels eines mit dem Hydraulikzylinder (5) zusammenarbeitenden Magnetventils oder dergleichen.

8. Presse nach einem der Ansprüche 1 bis 7, dadurch gekennzeichnet, daß der Werkzeughalter (4) in Ruhestellung mit eingezogenem Pressorgan auf an den Führungssäulen (1) angeordneten Anschlägen (14) aufsitzt.

## Claims

1. Press for compacting powdered material, in particular for pressing powdered explosives in the production of detonators for the detonation of explosive charges, with a tool holder which can be moved up and down on a guide and is provided with at least one pressing member, characterised in that the guide is designed as two columns (1) arranged parallel to each other and connected rigidly to each other at their upper and lower ends by means of a cross-arm (3) or (13) in each case and the tool holder (4) is designed as a yoke guided displaceably on the columns with a hydraulic cylinder (5) attached thereto which actuates the pressing member, for instance press ram (6), that a thrust member (12) is provided on the lower cross-arm (13) as a support for the receiving container for the material to be compacted and that to limit the pressing force a force limiting device (8) is arranged on the upper cross-arm (3).

2. Press according to Claim 1, characterised in that the force limiting device is designed as a cylinder (8), for instance a pneumatic cylinder, with an adjustable reducing valve, which cylinder is rigidly fixed to the cross-arm (3) and is acted upon by auxiliary force.

3. Press according to Claim 2, characterised in that the cylinder (8) has a thrust member (9) which cooperates with a pressure element, for instance a pressure disc (15), arranged on the tool holder (4), which member, when the maximum pressure set on the pneumatic cylinder (8) is reached, is arranged axially displaceably by the pressure element of the tool holder (4) without an additional pressure increase.

4. Press according to one of Claims 1 to 3, characterised in that a stroke limiting device is provided for the tool holder (4) and/or the thrust member (9).

5. Press according to Claim 4, characterised in that the stroke limiting device is designed as a holder (16) attached to the tool holder (4) with an actuating switch for the hydraulic cylinder (5) and also with a trip cam (17) cooperating therewith and attached to one of the guide columns (1).

6. Press according to Claim 5, characterised in that the trip cam (17) is designed to be adjustable in height.

7. Press according to one of Claims 1 to 6, characterised in that the rate of advance of the pressing member can be altered, for instance by means of a solenoid valve or the like cooperating with the hydraulic cylinder (5).

8. Press according to one of Claims 1 to 7, characterised in that the tool holder (4) in the rest position with the pressing element retracted is seated on stops (14) arranged on the guide columns (1).

## Revendications

1. Presse de compression de matière pulvérulente, destinée en particulier à compresser des explosifs pulvérulents pour la production de détonateurs d'allumage de charges explosives, comprenant un porte-outil mobile vers le haut et vers le bas sur un guide et équipé d'au moins un organe de compression, caractérisée en ce que le guide est réalisé sous la forme de deux colonnes parallèles (1) dont les extrémités supérieures et les extrémités inférieures sont reliées mutuellement au moyen de traverses respectives (3) et (13) et le porte-outil (4) est réalisé sous la forme d'une poutre qui est guidée sur les colonnes sur lesquelles elle est translatable et sur laquelle est fixé un cylindre hydraulique (5) actionnant l'organe de compression, par exemple le poinçon (6), en ce qu'une pièce de compression (12) prévue sur la traverse inférieure (13) constitue un support des récipients dans lesquels la matière à comprimer est placée et en ce qu'un dispositif limiteur (8), destiné à limiter la force de compression, est disposé sur la traverse supérieure (3) .

2. Presse selon la revendication 1, caractérisée en ce que le dispositif limiteur est réalisé sous la forme d'un cylindre (8), par exemple d'un cylindre pneumatique, fixé sur la traverse (3), alimenté en énergie auxiliaire et équipé d'un mano-détendeur réglable.

3. Presse selon la revendication 2, caractérisée en ce que le cylindre (8) comprend une pièce de poussée (9) coopérant avec un élément de poussée, par exemple un disque (15), disposé sur le porte-outil (4) et, lorsque la pression maximale de compression réglée est atteinte dans le cylindre pneumatique (8), ladite pièce de poussée (9) est déplaçable axialement sans que la pression exercée par l'élément de poussée du porte-outil (4) continue d'augmenter.

4. Presse selon l'une des revendications 1 à 3, caractérisée en ce qu'un dispositif limiteur de levée est prévu pour le porte-outil (4) et/ou la pièce de poussée (9).

5. Presse selon la revendication 4, caractérisée en ce que le dispositif limiteur de levée est réalisé sous la forme d'un support (16) fixé sur le porte-outil (4) et équipé d'un commutateur d'actionnement du cylindre hydraulique (5) ainsi que de cames de contacteur (17) coopérant avec ce commutateur et fixé sur l'une des colonnes de guidage (1).

6. Presse selon la revendication 5, caractérisée en ce que la came de contacteur (17) est réglable en hauteur.

7. Presse selon l'une des revendications 1 à 6, caractérisée en ce que la vitesse d'avance de l'organe de compression est modifiable, par exemple au moyen d'une électrovanne ou analogue coopérant avec le cylindre hydraulique (5).

8. Presse selon l'une des revendications 1 à 7, caractérisée en ce que le porte-outil (4) prend appui en position de repos, avec l'organe de compression en retrait, sur des butées (14) disposées sur les colonnes de guidage (1).
